# EUROPÄISCHE PATENTANMELDUNG

(11) **EP 4 527 280 A1**
(43) Veröffentlichungstag der Anmeldung: **26.03.2025**
(21) Anmeldenummer: 24201549.3
(22) Anmeldetag: 20.09.2024
(51) Int. Cl.: A47L 13/17

(54) **EINWEG-WISCHTUCH ZUR REINIGUNG UND/ODER DESINFEKTION UNBELEBTER OBERFLÄCHEN**

(30) Priorität: 20.09.2023 DE 102023125453
(71) Anmelder: Dr. Schumacher GmbH, 34323 Malsfeld-Beiseförth (DE)
(72) Erfinder: Schweinsberg, Selina, 34323 Malsfeld (DE); Heidari, Mina, 34323 Malsfeld (DE); Birkelbach, Anke, 34323 Malsfeld (DE); Pohl, Kai-Uwe, 34323 Malsfeld (DE)
(74) Vertreter: Sandvoß, Stefanie

(57) **Zusammenfassung**

Die Erfindung betrifft ein Einweg-Wischtuch aus CAC-Material mit einem Flächengewicht von > 80 g/m², wobei das CAC-Material mit einem Tränkungsmittel getränkt ist, sowie dessen Verwendung zur Reinigung und/oder Desinfektion von unbelebten Oberflächen, insbesondere von Böden.

## Beschreibung

Es ist bekannt, dass Keime verschiedenster Art auf Oberflächen gut gedeihen, insbesondere wenn diese sich in warmer und/oder feuchter Umgebung befinden. So ist in öffentlichen wie auch privaten Bereichen eine regelmäßige Reinigung und/oder Desinfektion dieser Oberflächen unerlässlich, um Schmutz und Keime sorgfältig zu entfernen und die Sauberkeit der jeweiligen Oberfläche zu gewährleisten. Dies ist natürlich besonders wichtig an Orten wie Schulen, Schwimmbädern, Restaurants und kulturellen Einrichtungen, an denen regelmäßig zahlreiche Menschen zusammentreffen sowie an Orten wie Krankenhäusern und Arztpraxen, an denen kranke Menschen und Menschen mit geschwächtem Immunsystem anzutreffen sind. Aber auch im privaten Bereich ist ein regelmäßiges und effektives Säubern von Oberflächen, insbesondere in Bädern und in der Küche erforderlich, um Keime effektiv zu entfernen und ihre Ausbreitung zu verhindern.

Zur Reinigung oder Desinfektion von Flächen wird häufig ein Reinigungs- oder Desinfektionsmittel auf einen Vliesstoff aufgetragen, mit dem anschließend die Reinigung erfolgt, wobei der Vliesstoff nach erfolgter Reinigung gewaschen wird. Dies ist gleich in mehrfacher Hinsicht verbesserungswürdig. Denn zum einen ist es möglich, dass vergessen wird, den Vliesstoff gründlich zu waschen und dieser stattdessen nur unter fließendem Wasser ausgespült wird, wobei Keime auf der Oberfläche verbleiben und sich verbreiten können. Auch bei einem nicht sofortigen Waschen verbreiten sich die auf der Oberfläche des Vliesstoffs vorkommenden Keime, wenn dieser z.B. bis zum nächsten Starten eines Waschgangs in der Waschmaschine zwischengelagert wird. Auf diese Weise stellt der eigentlich zur Reinigung bestimmte Vliesstoff sogar ein Risiko für verschleppte Kontaminationen bzw. eine Quelle von Kontaminationen dar.

Diesem Problem wird im Stand der Technik durch Bereitstellung von Einmal-Tüchern begegnet, die zur Reinigung bzw. Desinfektion von Flächen vorgesehen sind und daher mit einem antimikrobiell wirkenden Tränkungsmittel vorgetränkt sind.

Es ist bekannt, dass entsprechende vorgetränkte Einweg-Wischtücher mehrere Schichten Vliesstoff umfassen sollten, die in der Regel unterschiedlich zusammengesetzt sind. Dies bewirkt einerseits eine hinreichende Stabilität des Wischtuchs und kann andererseits bei Schichten aus unterschiedlich zusammengesetzten Vliesstoffen bei entsprechender Wahl der Vliesstoffe gewährleisten, dass beispielsweise eine erste Schicht eine gute Flüssigkeitsaufnahme bietet, während eine zweite Schicht eine gute Flüssigkeitsabgabe bietet.

Die US 4,298,649 A beschreibt ein Einweg-Bodenwischtuch mit zwei unterschiedlichen Schichten aus thermoplastisch verarbeitetem Polypropylen, von denen eine Schicht durch das Aufschäumen des Polypropylens absorbierende Eigenschaften aufweisen soll. Die beiden Schichten sind durch eine Hitze- und Druckbehandlung miteinander verbunden.

An dem vorgenannten Einweg-Bodenwischtuch und ähnlichen mehrschichtigen Tüchern, die thermoplastischen Kunststoff enthalten, ist natürlich deren fehlende biologische Abbaubarkeit nachteilhaft, denn diese Tücher sind nicht durch Umwelteinflüsse und/oder Mikroorganismen zersetzbar. Der ökologische Fußabdruck, den solche Tücher hinterlassen, ist dementsprechend sehr hoch.

Biologisch abbaubare Einweg-Bodenwischtücher werden hingegen beispielsweise in der DE 10 2021 122 041 B3 beschrieben. Bei diesen Tüchern bestehen die unterschiedlichen Schichten jeweils aus Naturfasern und/oder Regeneratfasern.

Weiterhin sind auch Tücher aus CAC (Carded/Airlaid/Carded)-Material bekannt. Bei CAC-Material handelt es sich um ein Verbundmaterial aus zwei kardierten Viskose-Außenschichten und einer Zellstoff-Mittelschicht, die durch Wasserstrahlverfestigung miteinander verbunden sind. Das aus dem Stand der Technik bekannte CAC-Material weist ein Flächengewicht von < 80 g/m² auf und ist bekannt für Verwendungen, die weder eine hohe Reißfestigkeit noch eine hohe Speicherkapazität für Tränkungsmittel erfordern, beispielsweise für die Babyreinigung und -pflege, zur Entfernung von Make-up oder für Artikel der persönlichen Hygiene.

Die DE 10 2022 122 316 A1 beschreibt ein Desinfektionstuchgebinde, dessen Tücher gemäß einer bevorzugten Ausführungsform dreischichtig aufgebaut sind und aus wasserstrahlverfestigtem CAC-Material bestehen. Die Tücher sind eingerichtet, durch eine Farbreaktion anzuzeigen, wenn der Alkoholgehalt für eine desinfizierende Wirkung nicht mehr hoch genug ist. Das Flächengewicht der Tücher liegt zwischen 25 und 80 g/m².

Die KR 10 2005 016 281 A beschreibt ein Komposit-Schichtmaterial für Körperpflege- und Körperreinigungsprodukte wie Windeln, Einmaltücher und Feuchttücher, das eine innere bauschige Schicht und zwei Außenschichten aus Nonwoven-Material umfasst. Die Außenschichten können aus beliebigem synthetischen oder natürlichen Cellulosematerial bestehen, beispielsweise aus kardiertem Gewebe, Airlaid-Cellulose oder Zellstoff.

Die US 2005/0148264 A1 beschreibt ein zwei- oder mehrschichtiges Nonwoven-Laminatmaterial zur Reinigung und Desinfektion von unbelebten Oberflächen, das ein Flächengewicht von 13,6-339 g/m² aufweist. Eine erste Schicht weist einen Porenradius von > 100 µm auf, während eine zweite Schicht einen Porenradius von < 100 µm aufweist. Das Material der ersten Schicht kann kardiert sein und als Material der zweiten Schicht kann airlaid Nonwoven-Gewebe eingesetzt werden. Generell sind Fasern natürlichen Ursprungs, insbesondere Cellulosefasern, als Material bevorzugt.

### Aufgabe der Erfindung

Es ist die Aufgabe der vorliegenden Erfindung, alternative mehrlagige Einweg-Wischtücher und deren Verwendung bereitzustellen, die die vorgenannten aus dem Stand der Technik bekannten Nachteile überwinden und sich insbesondere durch eine gute Umweltverträglichkeit sowie hohe Strapazierfähigkeit und Flüssigkeits-Speicherkapazität auszeichnen.

### Allgemeine Beschreibung der Erfindung

Die Erfindung löst diese Aufgabe mit den Merkmalen der Ansprüche und insbesondere mit einem Einweg-Wischtuch aus CAC-Material mit einem Flächengewicht von > 80 g/m², wobei das CAC (Carded/Airlaid/Carded)-Material mit einem Tränkungsmittel getränkt ist, zur Reinigung und/oder Desinfektion von unbelebten Oberflächen, sowie mit der Verwendung des vorgenannten Einweg-Wischtuchs zur Reinigung und/oder Desinfektion von unbelebten Oberflächen.

Das in dem erfindungsgemäß verwendeten Einweg-Wischtuch enthaltene CAC-Material entspricht in seiner Zusammensetzung grundsätzlich dem bereits aus dem Stand der Technik bekannten CAC-Material, d.h. es handelt sich um ein dreischichtiges Material, bei dem eine Airlaid-Zellstoffschicht zwischen zwei kardierten Viskose-Außenschichten angeordnet ist. Das CAC-Material zeichnet sich also dadurch aus, dass es zu 100 % aus natürlichen Rohstoffen besteht und vollständig biologisch abbaubar ist. Auch die Verbindung der Schichten untereinander erfolgt ohne möglicherweise nicht biologisch abbaubares Bindemittel, nämlich durch Wasserstrahlverfestigung.

Im Gegensatz zu aus dem Stand der Technik bekanntem CAC-Material, das ein Flächengewicht von < 80 g/m² aufweist, weist das erfindungsgemäß verwendete CAC-Material jedoch ein Flächengewicht von > 80 g/m² oder von > 90 g/m² auf.

Gemäß einer bevorzugten Ausführungsform der Erfindung weist das CAC-Material des verwendeten Einweg-Wischtuchs ein Flächengewicht von 80 g/m² bis 120 g/m² auf.

Aufgrund der vorgenannten hohen Grammaturen des erfindungsgemäß verwendeten Einweg-Wischtuchs ist dieses deutlich stabiler als aus dem Stand der Technik bekanntes CAC-Material. Darüber hinaus ist auch die mittlere Schicht, d.h. die Airlaid-Zellstoffschicht, wesentlich dicker als bei aus dem Stand der Technik bekanntem CAC-Material und weist daher eine deutlich höhere Kapazität für die Aufnahme von Tränkungsmittel auf. Die Speicherkapazität des zur Reinigung und/oder Desinfektion von unbelebten Oberflächen verwendeten Einweg-Wischtuchs für Tränkungsmittel kann dabei insbesondere 70-1.200 %, beispielsweise 80-1.000 % oder 100-800 % der Masse des CAC-Materials pro Flächeneinheit betragen.

Dadurch, dass es bislang nicht möglich war, CAC-Material mit einem Flächengewicht von mehr als 80 g/m² herzustellen, wurde CAC-Material bislang nur für Anwendungen eingesetzt, die keine hohe Speicherkapazität für Tränkungsmittel erfordern und auch keine erhöhten Ansprüche an die Stabilität bzw. Reißfestigkeit des Materials stellen. Die bisherigen Anwendungen sind daher auf persönliche Anwendungen am menschlichen Körper beschränkt, wie insbesondere als Feuchttücher zur Babyreinigung und -pflege, als Kosmetiktücher und als Slipeinlagen.

Mithilfe des nun zur Verfügung stehenden CAC-Materials mit neuem Flächengewicht wurde durch die Anmelderin die erfindungsgemäße Verwendung eines Einweg-Wischtuchs aus CAC-Material zur Reinigung und/oder Desinfektion von unbelebten Oberflächen gefunden.

Gemäß einer bevorzugten Ausführungsform der Erfindung handelt es sich bei den unbelebten Oberflächen um Fußböden. Entsprechend betrifft die erfindungsgemäße Verwendung des Einweg-Wischtuchs aus CAC-Material vorzugsweise die Reinigung und/oder Desinfektion von Böden/Fußböden, wobei die erfindungsgemäße Verwendung des Einweg-Wischtuchs aus CAC-Material am meisten bevorzugt die Desinfektion von Böden/Fußböden betrifft. Denn hier zeigt sich der besondere Vorteil der erfindungsgemäßen Verwendung am besten, bei der ein durch die große Aufnahmefähigkeit der mittleren Schicht des CAC-Materials ermöglichter hoher Tränkungsgrad eine ausreichende Abgabe des Tränkungsmittels an eine zu reinigende oder zu desinfizierende Bodenfläche gewährleistet. Auf diese Weise kann bei der Bodenreinigung oder Desinfektion mit dem Einweg-Wischtuch aus CAC-Material eine höhere Reichweite erzielt werden als mit aus dem Stand der Technik bekannten, biologisch abbaubaren Wischtüchern, die zur Reinigung bzw. Desinfektion von Böden mit einer Reinigungs- oder Desinfektionslösung als Tränkungsmittel vorgetränkt sind.

Insbesondere im Desinfektionsbereich ist es zudem ein immenser Vorteil, dass bei der erfindungsgemäßen Verwendung durch einen hohen Tränkungsgrad, der durch die große Flüssigkeitsspeicherkapazität der mittleren Schicht des CAC-Materials erlaubt wird, nicht nur eine erhöhte Reichweite bei der Flächendesinfektion erzielt wird, sondern das Tränkungsmittel insbesondere als lückenloser Flüssigkeitsfilm an die Oberfläche abgegeben wird. Letzteres ist äußerst wichtig, um an einer Oberfläche befindliche Keime zuverlässig abtöten zu können.

Gemäß einer bevorzugten Ausführungsform weist das erfindungsgemäß zur Reinigung und/oder Desinfektion unbelebter Oberflächen verwendete Einweg-Wischtuch eine Prägung auf, die sich insbesondere auf der während der Reinigung und/oder Desinfektion der zu reinigenden/desinfizierenden Oberfläche zugewandten Seite des Einweg-Wischtuchs befindet. Obwohl das erfindungsgemäß verwendete Einweg-Wischtuch ohne Prägung bereits eine sehr gute Gleitfähigkeit aufweist, wurde gefunden, dass eine Prägung insbesondere auf der dem Boden bzw. der zu reinigenden/desinfizierenden Fläche zugewandten Seite des Einweg-Wischtuchs dessen Gleitfähigkeit noch erheblich verbessert.

Das in dem erfindungsgemäß zur Reinigung und/oder Desinfektion unbelebter Oberflächen verwendeten Einweg-Wischtuch enthaltene Tränkungsmittel enthält vorzugsweise zumindest eine Verbindung mit antimikrobiellen Eigenschaften. Weiterhin kann das Tränkungsmittel sämtliche in herkömmlichen Tränkungsmitteln enthaltene Inhaltsstoffe enthalten, insbesondere Wasser, Öl, Konservierungsmittel, Tenside, Emulgatoren, hautpflegende Inhaltsstoffe, feuchtigkeitsspendende Inhaltsstoffe und beliebige Kombinationen dieser.

Optional kann das erfindungsgemäß verwendete Einweg-Wischtuch Befestigungsmittel, z.B. Bänder, Knöpfe, Haken, einen Reißverschluss oder insbesondere einen Klettverschluss aufweisen oder mit diesen verbunden sein, wobei das Einweg-Wischtuch mit den vorgenannten Befestigungsmitteln an einer Wischvorrichtung befestigt werden kann. Alternativ kann das erfindungsgemäß verwendete Einweg-Wischtuch diese Befestigungsmittel nicht selbst aufweisen, sondern mit diesen in Eingriff gebracht werden, beispielsweise indem ein an einer Wischvorrichtung angeordneter Klettverschluss an dem Einweg-Wischtuch befestigt wird oder ein an einer Wischvorrichtung angeordneter Haken oder Knopf in eine an dem Einweg-Wischtuch angeordnete Öse eingreift.

Gemäß einer besonders bevorzugten Ausführungsform erfolgt die erfindungsgemäße Verwendung zur Desinfektion von Oberflächen, wobei das Einweg-Wischtuch mittels Wischbewegungen über die zu desinfizierende Oberfläche bewegt wird und das Tränkungsmittel, mit dem das CAC-Material des verwendeten Einweg-Wischtuchs getränkt ist, während der Wischbewegungen auf die zu desinfizierende Oberfläche abgegeben wird und auf dieser einen lückenlosen Flüssigkeitsfilm hinterlässt.

Die in der vorstehenden Beschreibung sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Verwendung eines Einweg-Wischtuchs aus CAC-Material mit einem Flächengewicht von > 80 g/m², wobei das CAC-Material mit einem Tränkungsmittel getränkt ist, zur Reinigung und/oder Desinfektion von unbelebten Oberflächen.

2. Verwendung nach Anspruch 1, **dadurch gekennzeichnet, dass** das CAC-Material des verwendeten Einweg-Wischtuchs ein Flächengewicht von > 80 g/m² bis 120 g/m² aufweist.

3. Verwendung nach Anspruch 1 oder 2, **dadurch gekennzeichnet, dass** die Speicherkapazität des zur Reinigung und/oder Desinfektion von unbelebten Oberflächen verwendeten Einweg-Wischtuchs für Tränkungsmittel 70-1.200 % der Masse des CAC-Materials pro Flächeneinheit beträgt.

4. Verwendung nach einem der voranstehenden Ansprüche, **dadurch gekennzeichnet, dass** die Verwendung des Einweg-Wischtuchs zur Reinigung und/oder Desinfektion von Böden erfolgt.

5. Verwendung nach einem der voranstehenden Ansprüche, **dadurch gekennzeichnet, dass** die Verwendung des Einweg-Wischtuchs zur Desinfektion von unbelebten Oberflächen erfolgt.

6. Verwendung nach einem der voranstehenden Ansprüche, **dadurch gekennzeichnet, dass** das CAC-Material des verwendeten Einweg-Wischtuchs eine Prägung aufweist.

7. Verwendung nach einem der voranstehenden Ansprüche, **dadurch gekennzeichnet, dass** das Tränkungsmittel, mit dem das CAC-Material des verwendeten Einweg-Wischtuchs getränkt ist, zumindest eine Verbindung mit antimikrobiellen Eigenschaften enthält.

8. Verwendung nach einem der voranstehenden Ansprüche, **dadurch gekennzeichnet, dass** diese zur Desinfektion von Oberflächen erfolgt, wobei das Einweg-Wischtuch mittels Wischbewegungen über die zu desinfizierende Oberfläche bewegt wird und das Tränkungsmittel, mit dem das CAC-Material des verwendeten Einweg-Wischtuchs getränkt ist, während der Wischbewegungen auf die zu desinfizierende Oberfläche abgegeben wird und auf dieser einen lückenlosen Flüssigkeitsfilm hinterlässt.

9. Verwendung nach einem der voranstehenden Ansprüche, **dadurch gekennzeichnet, dass** die Schichten des CAC-Materials durch Wasserstrahlverfestigung und ohne Bindemittel miteinander verbunden sind.

10. Verwendung nach einem der voranstehenden Ansprüche, **dadurch gekennzeichnet, dass** das Einweg-Wischtuch ein oder mehrere Befestigungsmittel aufweist oder mit dem bzw. diesen in Eingriff bringbar ist, wobei die Befestigungsmittel aus der Gruppe ausgewählt sind, die Bänder, Knöpfe, Haken, einen Reißverschluss und einen Klettverschluss umfasst oder daraus besteht.

11. Einweg-Wischtuch aus CAC-Material mit einem Flächengewicht von > 80 g/m², wobei das CAC-Material mit einem Tränkungsmittel getränkt ist, zur Reinigung und/oder Desinfektion von unbelebten Oberflächen.

12. Einweg-Wischtuch nach Anspruch 11, **dadurch gekennzeichnet, dass** das CAC-Material ein Flächengewicht von > 80 g/m² bis 120 g/m² aufweist.

13. Einweg-Wischtuch nach Anspruch 11 oder 12, **dadurch gekennzeichnet, dass** die Schichten des CAC-Materials durch Wasserstrahlverfestigung und ohne Bindemittel miteinander verbunden sind.

14. Einweg-Wischtuch nach einem der Ansprüche 11 bis 13, **dadurch gekennzeichnet, dass** das CAC-Material eine Prägung aufweist.

15. Einweg-Wischtuch nach einem der Ansprüche 11 bis 14, **dadurch gekennzeichnet, dass** das Einweg-Wischtuch ein oder mehrere Befestigungsmittel aufweist oder mit dem bzw. diesen in Eingriff bringbar ist, wobei die Befestigungsmittel aus der Gruppe ausgewählt sind, die Bänder, Knöpfe, Haken, einen Reißverschluss und einen Klettverschluss umfasst oder daraus besteht.
